# FASCICULE DE BREVET EUROPEEN

(11) **EP 0 631 737 B1**
(45) Date de publication et mention de la délivrance du brevet: **26.05.1999**
(21) Numéro de dépôt: 94109066.4
(22) Date de dépôt: 14.06.1994
(51) Int. Cl.: A43C 1/04, A43C 1/00

(54) **Chaussure de sport**
Sportschuh
Sportsshoe

(30) Priorité: 21.06.1993 FR 9307716
(43) Date de publication de la demande: 04.01.1995
(73) Titulaire: Salomon S.A., 74370 Metz-Tessy (FR)
(72) Inventeur: Donnadieu, Thierry, F-74330 Poisy (FR); Leick, Patrick, F-74370 Villaz (FR)

(56) Documents cités:
- CH-A- 37 873
- CH-A- 411 623
- DE-B- 1 211 513

## Description

La présente invention concerne une chaussure de sport comprenant une semelle externe sur laquelle est montée une tige munie d'une ouverture, pour permettre le passage du pied et comportant un quartier interne et un quartier externe reliés entre eux par un système de fermeture, constitué par un lacet ou câble formant deux brins, en liaison avec un dispositif de blocage ou bloqueur et reliant entre eux, selon un parcours alternatif déterminé une série d'éléments de renvoi ou passants disposés fixement sur lesdits quartiers de part et d'autre de ladite ouverture à proximité de ses bords respectifs situés en vis à vis et définissant une zone de laçage, de manière que lors d'une traction sur les brins du lacet ou câble, celui-ci agisse en serrage sur les quartiers par l'intermédiaire des éléments de renvoi ou passants pour rapprocher l'un de l'autre lesdits quartiers et les maintenir en position de serrage sur le pied par l'intermédiaire du bloqueur.

Une chaussure similaire est connue par le brevet US N° 262 653 qui divulgue un dispositif de laçage à partir d'un seul lacet, dont le brin unique est alternativement passé derrière des éléments de renvoi situés de part et d'autre et d'une manière décalée sur chaque quartier de la chaussure. Selon ce même dispositif, le brin unique du lacet est accroché par l'une de ses extrémités dans une zone d'extrémité inférieure du laçage située vers l'avant de la chaussure, alors qu'il comporte à son autre extrémité dirigée vers la partie supérieure de la chaussure, un dispositif d'accrochage de l'extrémité libre dudit brin après serrage.

Un tel dispositif de laçage montre de manière évidente que le serrage effectué à partir d'un brin unique présente l'inconvénient majeur d'offrir une mauvaise répartition de la tension exercée sur le lacet.

Selon un autre document constitué par le brevet italien N° 19700/83, il est également connu un dispositif de laçage constitué par un lacet formant deux brins dont les extrémités situées dans la zone inférieure de laçage forment entre elles une boucle sans discontinuité apte à coulisser librement dans les derniers passants situés dans cette zone, en fonction de la traction exercée sur chaque brin lors du serrage. Le blocage du lacet après serrage s'effectue par un bloqueur disposé à l'autre extrémité des brins.

Selon un premier cas de figure de ce dispositif, le serrage du lacet s'effectue par une traction sur l'extrémité des brins qui sont libres, à la suite de quoi le bloqueur interposé entre lesdits brins est amené par coulissement en position de blocage.

De cette manière, comme il se produit inévitablement des inégalités de traction sur chaque brin lors du serrage de la chaussure, il s'ensuit progressivement un décalage de l'emplacement du bloqueur par rapport à la ligne médiane du laçage, ce décalage pouvant aller jusqu'à échapper à l'un des brins. En plus du mauvais serrage et de la mauvaise répartition de la tension ainsi provoqués, un autre inconvénient réside au niveau de la fabrication. En effet, lors du montage, il est difficile de centrer avec exactitude l'emplacement du bloqueur.

Selon un second cas de figure remédiant partiellement aux inconvénients du premier, les extrémités libres des brins du lacet ont été réunies entre elles sous forme de boucle et le bloqueur a été disposé entre les brins, mais dans la zone du laçage, c'est-à-dire entre deux paires de passants successifs. Non seulement une telle disposition rend mal commode l'action sur le bloqueur quand la zone de laçage est ultérieurement recouverte, ce qui a conduit d'ailleurs à mettre en oeuvre un câble supplémentaire d'actionnement dudit bloqueur rendant celui-ci actionnable en aveugle depuis une zone externe à la chaussure, mais de plus, dès lors que le câble peut coulisser librement dans la zone d'extrémité de laçage, il subsiste l'inconvénient précité dans le premier cas de figure, à savoir un mauvais serrage et une mauvaise répartition de la tension sur chaque brin.

La présente invention a pour but de remédier à tous les inconvénients précités.

A cet effet, elle concerne une chaussure de sport comprenant une semelle externe sur laquelle est montée une tige munie d'une ouverture, pour permettre le passage du pied et comportant un quartier interne et un quartier externe reliés entre eux par un système de fermeture, constitué par un lacet ou câble formant deux brins, en liaison avec un dispositif de blocage ou bloqueur et reliant entre eux, selon un parcours alternatif déterminé une série d'éléments de renvoi ou passants disposés fixement sur lesdits quartiers de part et d'autre de ladite ouverture à proximité de ses bords respectifs situés en vis à vis et définissant une zone de laçage, de manière que lors d'une traction sur les brins du lacet ou câble, celui-ci agisse en serrage sur les quartiers par l'intermédiaire des éléments de renvoi ou passants pour rapprocher l'un de l'autre lesdits quartiers et les maintenir en position de serrage sur le pied par l'intermédiaire du bloqueur, caractérisée en ce que les extrémités des brins formant le lacet sont rendus solidaires de deux points d'ancrage fixes réalisés dans une zone d'extrémité inférieure du laçage située vers l'avant de la chaussure, lesdits brins formant entre eux à leur extrémité opposée une boucle libre apte à constituer un élément de préhension unique pour l'exercice d'une traction selon une force se répartissant symétriquement sur chacun des brins à partir des deux points d'ancrage fixes. Une telle disposition permet en effet un serrage rapide et équilibré des quartiers selon une force choisie et pouvant être exercée par une seule main de l'utilisateur, celui-ci agissant à l'aide de l'autre main, sur le bloqueur monté coulissant sur les brins dans la zone où ils forment la bouche libre afin de bloquer ces brins sur la position de serrage souhaitée.

De cette manière, comme on tire toujours sur le lacet à partir de points d'ancrage fixes à partir d'une boucle finale commune, il ne peut plus se produire de dissymétrie entre les brins du lacet lors de la traction, ni de décalage de la position du bloqueur par rapport aux brins.

L'invention sera mieux comprise et d'autres caractéristiques de celle-ci seront mises en évidence à l'aide de la description, qui suit, en référence aux dessins schématiques annexés, illustrant, à titre d'exemple non limitatif, comment l'invention peut être réalisée et dans lesquels :
- la figure 1 représente une vue en perspective d'une chaussure comportant un dispositif de fermeture par laçage, selon l'invention.
- les figures 2 et 3 sont des variantes de réalisation d'un dispositif de laçage spécialement adapté pour la pratique du ski de fond en pas parallèle ou à la pratique de la marche.
- la figure 4 est une variante de réalisation d'un dispositif de laçage spécialement adapté pour la pratique du ski de fond en pas de patineur.
- la figure 5 est une vue latérale d'un élément de renvoi ou passant, à échelle agrandie.
- la figure 6 est une vue en coupe d'un passant selon la ligne VI-VI de la figure 5.

La chaussure de sport représentée sur la figure 1 comprend une semelle externe 10 sur laquelle est montée une tige 11 munie d'une ouverture 11a vers l'avant, pour permettre le passage du pied et comportant un quartier interne 12 et un quartier externe 13 reliés entre eux par un système de fermeture 14. Ce système de fermeture 14 est constitué par un lacet ou câble 15 formant deux brins 15a et 15b, en liaison avec un dispositif de blocage ou bloqueur 20, et reliant entre eux, selon un parcours déterminé, une série d'éléments de renvoi ou passants 1 à 8 disposés fixement de part et d'autre de l'ouverture 11a sur lesdits quartiers 12, 13, à proximité de leurs bords respectifs 12a, 13a situés en vis à vis. Ces bords définissent entre eux une zone de laçage 16, de manière que lors d'une action sur les brins 15a et 15b du lacet 15, celui-ci agisse en serrage sur les quartiers 12, 13, par l'intermédiaire des éléments de renvoi 1 à 8. Ainsi, lesdits quartiers 12, 13 sont rapprochés l'un de l'autre et sont maintenus en position de serrage sur le pied, par l'intermédiaire du bloqueur 20.

Selon l'invention, dont le principe général est représenté sur la figure 1, les extrémités "libres" des brins 15a, 15b formant le lacet 15 sont rendues solidaires de deux points d'ancrage fixes A et B. En l'occurrence, ces points d'ancrage A et B sont constitués par des éléments de renvoi 8 et 4 aptes à constituer des passants ou à permettre l'ancrage du lacet 15, selon l'affectation qui lui est destiné. Cette caractéristique sera décrite en détail plus loin.

Les points d'ancrage A et B sont donc réalisés en disposant des éléments 8 et 4 dans une zone d'extrémité inférieure du laçage située vers l'avant (AV) de la chaussure. La fixation des extrémités libres des brins 15a et 15b sur les éléments 8 èt 4 constituant les points d'ancrage A, B, s'effectuant par tous moyens comme par exemple par un noeud, une épissure, une butée rapportée, etc....

Ainsi fixés par leurs extrémités, les brins 15a et 15b sont conduits en zig-zag croisé vers la partie supérieure de la chaussure, en contournant respectivement les éléments de renvoi ou passants 3, 6, 1 et 7, 2, 5 pour ensuite former entre eux une boucle libre 21.

Cette boucle 21 constitue avantageusement un élément de traction unique pour l'exercice d'une traction de serrage selon une force F, se répartissant symétriquement sur chacun des brins 15a, 15b, à partir des deux points fixes A, B, pour un serrage équilibré des quartiers 12, 13. De cette façon, la force F peut être exercée par une seule main de l'utilisateur et lorsque ladite force est atteinte, celui-ci agit en commande, à l'aide de l'autre main, sur le bloqueur 20 monté coulissant sur les brins 15a, 15b dans la zone d'extrémité supérieure où ils forment la boucle libre 21 de façon à fixer l'effort de serrage.

Selon une autre caractéristique de l'invention, les points d'ancrage A, B, C, D, E, F (cf figures 1, 2, 3, 4) destinés à la fixation des extrémités des brins 15a, 15b formant le lacet 15 ainsi que les éléments de renvoi ou passants 1 à 8 de chacun d'eux, sont disposés symétriquement en vis à vis de part et d'autre de l'ouverture 11a sur les quartiers 12, 13 selon des axes XX', YY', ZZ', WW' parallèles entre eux et perpendiculaires à l'axe longitudinal VV' de la chaussure de manière à avoir un serrage optimum et équilibré sur toute la longueur du cou de pied à partir de sa zone d'extrémité avant, de manière à favoriser la pratique du sport et notamment du ski de fond selon le pas parallèle ou la pratique de la marche normale. Il est à noter que la répartition symétrique de l'effort de traction F sur chacun des brins n'est obtenue que grâce à l'ancrage des extrémités libres de ceux-ci garantissant l'exercice d'un effort de traction par rapport à ces points fixes et non coulissants comme c'était le cas dans la technique antérieure connue.

Dans ce cas et comme illustré à la figure 1, les points d'ancrage A, B des extrémités des brins 15a, 15b du lacet 15 sont disposés en vis à vis à l'extrémité de la zone de laçage, les passants successifs 1 à 8 assurant un cheminement des brins du lacet 15 pour un laçage en zig-zag symétrique.

Malgré les bons résultats d'ensemble obtenus selon le mode de réalisation de la figure 1, il s'est néanmoins révélé au cours de différents essais, que le serrage entre les éléments d'extrémité 4 et 8 pouvait être amélioré en fonction de l'effet recherché à l'aide d'autres modes de réalisation, toujours basés sur le même principe.

Par exemple, dans le mode de construction illustré sur la figure 2, les points d'ancrage C, D des extrémités des brins 15a, 15b du lacet 15 sont disposés successivement à l'extrémité de la zone de laçage sur un même quartier 13, l'avant dernier des points d'ancrage, D, assurant la fixation du brin 15a et constituant simultanément un élément de renvoi ou passant 7 à un brin 15b issu de l'autre point d'ancrage C.

On comprend bien que dans ce cas, la traction sur le câble s'effectue dans un sens transversal qui correspond au rapprochement transversal recherché des quartiers de la chaussure. Un tel mode de réalisation permet donc une optimisation de serrage par rapport au mode de réalisation de la figure 1 dans lequel les quartiers 12, 13 subissent au niveau des points d'ancrage A, B un effort de traction uniquement en direction diagonale.

Selon une variante de réalisation représentée sur la figure 3, réalisée selon le même objectif, le dispositif de laçage diffère essentiellèment du précédent représenté à la figure 2 en ce que les points d'ancrage E, F,des extrémités des brins 15a, 15b du lacet 15 sont disposés, pour l'un E, à l'extrémité de la zone de laçage sur l'un des quartiers 13 et, pour l'autre F, immédiatement avant un passant 4 disposé à l'extrémité de la zone de laçage sur l'autre quartier 12.

Autrement dit, les points d'ancrage E et F sont toujours disposés successivement mais sur des quartiers différents et donc en diagonale l'un par rapport à l'autre. Dans ce cas, la traction sur le câble s'effectue bien toujours transversalement comme le montre ladite figure 3, et le même effet que dans la figure 2 est obtenu.

Selon ce cas de figure, aucun des points d'ancrage E et F ne constitue simultanément un passant.

Comme il ressort des modes de réalisation ci-dessus décrits, le nombre de points d'ancrage A, B, C, D, E, F, confondus ou non aux passants 1 à 8, assurant ou non la fonction simultanée de point d'ancrage et de passants, est égal à huit et ces éléments sont symétriquement répartis de part et d'autre de l'axe longitudinal VV' de la chaussure, sur chacun des quartiers 12, 13.

On peut encore observer selon le mode de réalisation de la figure 3 que le nombre de renvoi est identique sur les deux brins 15a et 15b du câble ou lacet 15, à partir d'un point d'ancrage distinct E ou F ce qui offre l'avantage de procurer un rendement identique sur les deux brins.

Quoi qu'il en soit, ces modes de réalisation des figures 2 et 3 permettent, notamment pour la pratique du ski de fond classique, d'avoir un serrage sur une longueur optimum, sur tout le cou de pied, mais pas plus loin, de façon à ne pas gêner le bon déroulement du pied, tout en conciliant ancrage et serrage jusqu'à l'extrémité de la zone du cou de pied.

Dans la pratique du ski de fond selon le pas de patineur ou skating ou d'autres techniques similaires (patin en ligne......), le problème se pose de manière différente en ce sens qu'il est nécessaire alors, d'avoir un laçage qui va le plus loin possible vers l'avant du pied, en fait jusqu'au niveau des métatarses, afin d'avoir un maintien efficace du pied dans cette zone lors de la phase d'appui ou de propulsion, sans qu'il y ait de problèmes de serrage au niveau du petit orteil.

Dans une telle situation, il n'est pas possible de rendre compatible une telle longueur de laçage avec la morphologie du pied. En effet si on veut un serrage jusqu'au niveau du gros orteil en question, il n'est pas possible d'avoir un serrage symétrique sur les autres orteils, ce qui provoquerait un manque de confort.

Afin de remédier à ce problème, et comme l'illustre la figure 4, les points d'ancrage G, H destinés à l'ancrage des extrémités des brins 15a, 15b formant le lacet 15 sont disposés sur un axe incliné tt' correspondant sensiblement à celui des métatarses du pied de l'utilisateur, de manière à assurer un serrage optimum et équilibré au niveau de tous les métatarses, y compris du gros orteil, lors d'un effort latéral, notamment dans la phase de propulsion, dans la pratique du ski de fond selon le pas de patineur ou skating.

Dans ce cas, le point d'ancrage G le plus éloigné vers l'avant (AV) de la chaussure correspond à la zone d'articulation métatarsienne du gros orteil, et assure la fixation de l'extrémité d'un premier brin 15b du lacet 15, alors que l'autre point d'ancrage H de l'extrémité d'un second brin 15a correspond à la zone d'articulation métatarsienne du petit orteil et assure simultanément la fonction de renvoi ou passant 4 dudit premier brin 15b, de façon à obtenir un nombre de passants identiques 1, 2, 3, 4 et 5, 6, 7, 8 sur chacun des quartiers 12, 13 à serrer, et cela selon des forces toujours convergentes.

Pour obtenir cela, la chaussure comporte sur le quartier interne 13, quatre passants 5, 6, 7, 8 et un point d'ancrage G, alors que le quartier externe 12 comporte quatre passants 1, 2, 3, 4, dont celui d'extrémité 4 constitue également un point d'ancrage H.

Ce mode de réalisation permet donc d'obtenir un serrage allant le plus loin possible sur le côté intérieur (ou médial) du pied et notamment au-delà de la zone de serrage du cou de pied, tout en préservant l'aspect confort sur le côté extérieur du pied.

Selon une autre caractéristique de l'invention représentée aux figures 5 et 6, chacun des passants 1 à 8 est constitué par une base plate 22 comportant un trou de fixation 23 sur la chaussure, pratiqué à l'une de ses extrémités, et un crochet 24 obtenu de matière avec la base 22, à son autre extrémité, selon un plan parallèle afin de délimiter avec un bequet interne 25 réalisé à l'extrémité libre du crochet 24, un logement 26 apte à recevoir latéralement le lacet ou câble 15 et à l'y retenir après déformation élastique du crochet 24 pour le passage de ce câble.

Préférentiellement, les dimensions du logement 26 sont prévues de façon à interdire par ailleurs le coulissement de l'extrémité d'un brin 15a ou 15b du lacet 15 dans le sens longitudinal si cette extrémité est munie d'un élément formant butée, de manière que le passant puisse également constituer un point d'ancrage de ladite extrémité du brin 15a ou 15b. L'ancrage de chaque extrémité de brin 15a, 15b peut également être réalisé par simple passage d'une boucle réalisée à cette extrémité sur le crochet 24.

Selon un perfectionnement, le fond 27 du passant 1 à 8 constitué par la zone de raccordement du crochet 24 avec la base 22, est d'une section dont la partie tournée vers l'intérieur est arrondie pour faire fonction de poulie au passage du câble 15.

Avantageusement, le câble ou lacet 15 est constitué par un matériau inextensible et présentant un faible coéfficient de frottement apte à favoriser son coulissement dans les passants 1 à 8.

## Revendications

1. Chaussure de sport comprenant une semelle externe (10) sur laquelle est montée une tige (11) munie d'une ouverture (11a), pour permettre le passage du pied et comportant un système de fermeture (14), constitué par un lacet ou câble (15) formant deux brins (15a, 15b), en liaison avec un dispositif de blocage ou bloqueur (20), et reliant entre eux, selon un parcours alternatif déterminé une série d'éléments de renvoi ou passants (1 à 8) disposés fixement sur la tige de part et d'autre de ladite ouverture (11a) à proximité de ses bords respectifs situés en vis à vis et définissant une zone de laçage (16), de manière que lors d'une traction sur les brins (15a, 15b) du lacet ou câble (15), celui-ci agisse en serrage sur les bords de l'ouverture par l'intermédiaire des éléments de renvoi ou passants (1 à 8) pour rapprocher l'un de l'autre les bords et les maintenir en position de serrage sur le pied par l'intermédiaire du bloqueur (20), caractérisée en ce que les extrémités des brins (15a, 15b) formant le lacet (15) sont rendus solidaires de deux points d'ancrage fixes (A, B, C, D, E, F, G, H) réalisés dans une zone d'extrémité inférieure du laçage, lesdits brins (15a, 15b) formant entre eux à leur extrémité opposée une boucle libre (21) apte à constituer un élément de préhension unique pour l'exercice d'une traction selon une force (F) se répartissant symétriquement sur chacun des brins (15a, 15b) à partir des deux points fixes.

2. Chaussure selon la revendication 1, caractérisée en ce que les points d'ancrage (G, H) destinés à la fixation des extrémités des brins (15a, 15b) formant le lacet (15) sont disposés sur un axe incliné (tt') correspondant sensiblement à l'axe d'articulation des métatarses du pied de l'utilisateur.

3. Chaussure selon la revendication 2, caractérisée en ce que le point d'ancrage (G) le plus éloigné vers l'avant (AV) de la chaussure correspond à l'axe d'articulation des métatarses du gros orteil, et assure la fixation de l'extrémité d'un premier brin (15b) du lacet (15), alors que l'autre point d'ancrage (H) de l'extrémité d'un second brin (15a) correspond à l'axe d'articulation des métatarses du petit orteil et assure simultanément la fonction de renvoi ou passant (4) dudit premier brin (15b), de sorte à obtenir un nombre de passants identiques (1, 2, 3, 4 et 5, 6, 7, 8) sur chacun des quartiers (12, 13) à serrer.

4. Chaussure selon la revendication 3, caractérisée en ce qu'elle comporte sur le quartier interne (13) quatre passants (5, 6, 7, 8) et un point d'ancrage (G), alors que le quartier externe (12) comporte quatre passants (1, 2, 3, 4), dont celui d'extrémité (4) constitue également un point d'ancrage (H).

5. Chaussure selon la revendication 1, caractérisée en ce que les points d'ancrage (A, B, C, D, E, F) destinés à la fixation des extrémités des brins (15a, 15b) formant le lacet (15) ainsi que les éléments renvoi ou passants (1 à 8) de chacun' d'eux, se confondant ou non, sont disposés symétriquement en vis à vis de part et d'autre des quartiers (12, 13) selon des axes (XX', YY', ZZ', WW') parallèles entre eux et perpendiculaires à l'axe longitudinal (VV') de la chaussure.

6. Chaussure selon la revendication 5, caractérisée en ce que les points d'ancrage (A, B) des extrémités des brins (15a, 15b) du lacet (15) sont disposés en vis à vis à l'extrémité de la zone de laçage, les passants successifs (1 à 8) assurant un cheminement des brins du lacet (15) pour un laçage en zig-zag symétrique.

7. Chaussure selon la revendication 5, caractérisée en ce que les points d'ancrage (E, F) des extrémités des brins (15a, 15b) du lacet (15) sont disposés pour l'un (E) à l'extrémité de la zone de laçage sur l'un des quartiers (13) et pour l'autre (F) immédiatement avant un passant (4) disposé à l'extrémité de la zone de laçage sur l'autre quartier (12).

8. Chaussure selon la revendication 5, caractérisée en ce que les points d'ancrage (C, D) des extrémités des brins (15a, 15b) du lacet (15) sont disposés successivement à l'extrémité de la zone de laçage sur un même quartier (13), l'avant dernier des points d'ancrage (D) assurant la fixation du brin (15a) et constituant simultanément un élément de renvoi ou passant (7) à un brin (15b) issu de l'autre point d'ancrage (C).

9. Chaussure selon l'une des revendications 5 à 8, caractérisée en ce que le nombre de points d'ancrage (A, B, C, D, E, F), confondus ou non aux passants (1 à 8), assurant ou non la fonction simultanée de point d'ancrage, est égal à huit et en ce que ces points d'ancrage/passants sont symétriquement répartis de part et d'autre de l'axe longitudinal (VV') de la chaussure, sur chacun des quartiers (12, 13).

10. Chaussure selon l'une quelconque des revendications précédentes, caractérisée en ce que chaque passant (1 à 8) est constitué par une base plate (22) comportant un trou de fixation (23) sur la chaussure, pratiqué à l'une de ses extrémités et un crochet (24) obtenu de matière avec la base (22) à son autre extrémité selon un plan parallèle afin de délimiter avec un bequet interne (25) réalisé à l'extrémité libre du crochet (24), un logement (26) apte à recevoir latéralement le lacet ou câble (15) et à l'y retenir après déformation élastique du crochet (24) pour le passage du lacet ou câble.

11. Chaussure selon la revendication 10, caractérisée en ce que le fond (27) du passant (1 à 8) constitué par la zone de raccordement du crochet (24) avec la base (22), est d'une section dont la partie tournée vers l'intérieur est arrondie pour faire fonction de poulie au passage du câble (15).

## Claims

1. Sport boot comprising an external sole (10) on which is mounted an upper (11) provided with an opening (11a), to allow the passage of the foot, and comprising a closing system (14), constituted by a lace or cable (15) forming two strands (15a, 15b) linked with a blocking device or blocker (20), and mutually connecting, along a predetermined alternate path, a series of return elements or guides (1-8) fixedly arranged on the upper on both sides of said opening (11a) near its respective edges located across from each other and defining a lacing zone (16), so that during a traction on the skids (15a, 15b) of the lace or cable (15), the latter acts through a tightening on the edges of the opening via the return elements or guides (1-8) to bring the edges close together and maintain them in a tightening position on the foot by means of the block (20), characterized in that the ends of the strands (15a, 15b) forming the lace (15) are made integral with two fixed anchoring points (A, B, C, D, E, F, G, H) made in a lower end zone of the lacing, said strands (15a, 15b) forming between them at their opposite end, a free loop (21) capable of constituting a single gripping element for exerting a traction along a force (F) symmetrically distributed over each of the strands (15a, 15b) from the two fixed points.

2. Boot according to claim 1, characterized in that the anchoring points (G, H) adapted to the fixing of the ends of the strands (15a, 15b) forming the lace (15) are arranged along an inclined axis (tt') corresponding substantially to the articulation axis of the metatarsal bones of the user's foot.

3. Boot according to claim 2, characterized in that the furthest anchoring point (G) towards the front (AV) of the boot corresponds to the articulation axis of the metatarsal bones of the big toe, and ensures the fixing of the end of a first strand (15b) of the lace (15), whereas the other anchoring point (H) of the end of a second strand (15a) corresponds to the articulation axis of the metatarsal bones of the small toe and simultaneously ensures the return or guide (4) function of said first strand (15b), so as to obtain a number of identical guides (1, 2, 3, 4 and 5, 6, 7, 8) on each of the quarters (12, 13) to be tightened.

4. Boot according to claim 3, characterized in that it comprises four guides (5, 6, 7, 8) and one anchoring point (G) on the internal quarter (13), whereas the external quarter (12) comprises four guides (1, 2, 3, 4), the end one (4) of which also constitutes an anchoring point (H).

5. Boot according to claim 1, characterized in that the anchoring points (A, B, C, D, E, F) adapted for the fixing of the ends of the strands (15a, 15b) forming the lace (15) as well as the return elements or guides (1-8) of each of them, whether or not merging, are symmetrically arranged across from one another on both sides of the quarters (12, 13) along axes (XX', YY', ZZ', WW'), parallel with one another and perpendicular to the longitudinal axis (VV') of the boot.

6. Boot according to claim 5, characterized in that the anchoring points (A, B) of the ends of the strands (15a, 15b) of the lace (15) are arranged across from one another at the end of the lacing zone, the successive guides (1-8) ensuring a pathway of the strands of the lace (15) for a symmetrical zig-zag lacing.

7. Boot according to claim 5, characterized in that the anchoring points (E, F) of the ends of the strands (15a, 15b) of the lace (15) are arranged, for the one (E), at the end of the lacing zone on one of the quarters (13) and, for the other (F), immediately in front of a guide (4) arranged at the end of the lacing zone on the other quarter (12).

8. Boot according to claim 5, characterized in that the anchoring points (C, D) of the ends of the strands (15a, 15b) of the lace (15) are successively arranged at the end of the lacing zone on a same quarter (13), the next to last of the anchoring points (D) ensuring the fixing of the strand (15a), and simultaneously constituting a return element or guide (7) at a strand (15b) originating from the other anchoring point (C).

9. Boot according to one of claims 5-8, characterized in that the number of anchoring points (A, B, C, D, E, F), whether or not merging with the guides (1-8), whether or not ensuring the simultaneous action of an shoring point, is equal to 8, and in that these anchoring points/guides are symmetrically distributed on both sides of the longitudinal axis (VV') of the boot, on each of the quarters (12, 13).

10. Boot according to any of the preceding claims, characterized in that each guide (1-8) is constituted by a flat base (22) comprising a hole (23) for fixing on the boot, made at one of its ends, and a hook (24) obtained in a single piece with the base (22) at its other end along a parallel plane, 50 as to demarcate with an internal projection (25) made at the free end of the hook (24), a housing (26) capable of laterally receiving the lace or cable (15), and of retaining it therein after elastic deformation of the hook (24) for the passage of the lace or cable.

11. Boot according to claim 10, characterized in that the bottom (27) of the guide (1-8) constituted by the attachment zone of the hook (24) with the base (22), is of a section whose inwardly turned part is rounded to act as a pulley for the passage of the cable (15).

## Patentansprüche

1. Sportschuh mit einer äußeren Sohle (10), auf welchem ein Schaft (11) montiert ist, der mit einer Öffnung (11a) versehen ist, um den Durchgang des Fußes zu erlauben, und ein Verschlußsystem (14) umfaßt, das ein Schnürband oder Kabel (15) umfaßt, das zwei Stränge (15a, 15b) bildet, in Verbindung mit einer Blockiereinrichtung oder Blockierer (20) und zum Verbinden untereinander gemäß einem abwechselnden Verlauf einer Reihe von Umlenk- oder Durchgangselementen (1 bis 8), die fest auf dem Schaft beiderseits der Öffnung (11a) nahe seinen Rändern, die einander gegenüberliegend angeordnet sind und eine Schnürzone (16) bilden, angeordnet sind, in der Weise, daß durch einen Zug an den Strängen (15a, 15b) des Schnürbands oder Kabels (15) dieses eine Spannung auf den Rändern der Öffnung mittels der Umlenk- oder Durchgangselemente (1 bis 8) bewirkt, um die Ränder aneinander anzunähern und sie in gespannter Stellung auf dem Fuß mittels des Blockierers (20) zu halten, dadurch gekennzeichnet, daß die Enden der Stränge (15a, 15b), welche das Schnürband (15) bilden, an zwei festen Ankerpunkten (A, B, C, D, E, F, G, H) befestigt sind, welche in einem unteren Endbereich der Schnürung vorgesehen sind, wobei die Stränge (15a, 15b) untereinander an ihrem gegenüberliegenden Ende eine freie Schleife (21) bilden, die geeignet ist, ein einzelnes Greifelement zu bilden, um einen Zug auszuüben gemäß einer Kraft (F), die sich symmetrisch aufjeden der Stränge (15a, 15b) ausgehend von den zwei festen Punkten verteilt.

2. Schuh nach Anspruch 1, dadurch gekennzeichnet, daß die Ankerpunkte (G, H), welche als Fixierung der Enden der Stränge (15a, 15b) vorgesehen sind, welche das Schnürband (15) bilden, angeordnet sind auf einer geneigten Achse (tt') entsprechend im wesentlichen einer Schwenkachse der Mittelfüße des Fußes des Benutzers.

3. Schuh nach Anspruch 2, dadurch gekennzeichnet, daß der Ankerpunkt (G), der am weitesten entfernt ist in Richtung des vorderen (AV) des Schuhs, einer Schwenkachse des Mittelfußes des großen Zehs entspricht und die Fixierung des Endes eines ersten Stranges (15b) des Schnürbands (15) sicherstellt, wohingegen der andere Ankerpunkt (A) des Endes eines zweiten Stranges (15a) einer Schwenkachse des Mittelfußes des kleinen Zehs entspricht und gleichzeitig die Funktion des Umlenkens oder Durchgangs (4) des ersten Stranges (15b) sicherstellt in der Weise, daß eine Anzahl von identischen Durchgängen (1, 2, 3, 4 und 5, 6, 7, 8) für jedes Quartier (12, 13), das zu spannen ist, erhalten wird.

4. Schuh nach Anspruch 3, dadurch gekennzeichnet, daß er auf einem inneren Quartier (13) vier Durchgänge (5, 6, 7, 8) und einen Ankerpunkt (G) umfaßt, wohingegen das äußere Quartier (12) vier Durchgänge (1, 2, 3, 4) umfaßt, wobei derjenige des Endes (4) ebenfalls einen Ankerpunkt (H) bildet.

5. Schuh nach Anspruch 1, dadurch gekennzeichnet, daß die Ankerpunkte (A, B, C, D, E, F) vorgesehen sind als Fixierung der Enden der Stränge (15a, 15b), welche das Schnürband (15) bilden, wohingegen die Umlenk- oder Durchgangselemente (1 bis 8) von jedem dieser, zusammenfallend oder nicht, symmetrisch gegenüber den Quartieren (12, 13) gemäß parallelen Achsen (xx', yy', zz', ww') und senkrecht zur Längsachse (vv') des Schuhs angeordnet sind.

6. Schuh nach Anspruch 5, dadurch gekennzeichnet, daß die Ankerpunkt (A, B) der Enden der Stränge (15a, 15b) des Schnürbands (15) gegenüber dem Ende des Schnürbereichs angeordnet sind, wobei die aufeinanderfolgenden Durchgänge (1 bis 8) einen Weg der Stränge des Schnürbands (15) für eine Schnürung in symmetrischem Zick-Zack sicherstellen.

7. Schuh nach Anspruch 5, dadurch gekennzeichnet, daß die Ankerpunkte (E, F) der Enden der Stränge (15a, 15b) des Schnürbands (15) angeordnet sind für den einen (E) am Ende der Schnürzone auf einem der Quartiere (13) und für den anderen (F) unmittelbar vor einem Durchgang (4), der am Ende der Schnürzone auf dem anderen Quartier (12) angeordnet ist.

8. Schuh nach Anspruch 5, dadurch gekennzeichnet, daß die Ankerpunkte (C, D) der Enden der Stränge (15a, 15b) des Schnürbandes (15) nacheinander an dem Ende der Schnürzone auf dem gleichen Quartier (13) angeordnet sind, wobei der vorletzte der Ankerpunkte (D) die Fixierung des Stranges (15a) sicherstellt und gleichzeitig ein Umlenk- oder Durchgangselement (7) für einen Strang (15b) bildet, der von dem anderen Ankerpunkt (c) kommt.

9. Schuh nach einem der Ansprüche 5 bis 8, dadurch gekennzeichnet, daß die Anzahl der Ankerpunkte (A, B, C, D, E, F) zusammenfallend oder nicht, der Durchgänge (1 bis 8) die die simultane Funktion der Ankerpunkte sichern oder nicht, gleich Acht ist und daß diese Anker/Durchgangspunkte symmetrisch verteilt sind beiderseits der Längsachse (vv') des Schuhs auf jedem der Quartiere (12, 13).

10. Schuh nach einem der vorangegangenen Ansprüche, dadurch gekennzeichnet, daß jeder Durchgang (1 bis 8) gebildet ist durch eine Basisplatte (20), welche ein Fixierloch (23) auf dem Schuh umfaßt, das an einem seiner Enden vorgesehen ist und ein Haken (24), der mit der Basis (22) seinem anderen Enden gemäß einer parallelen Ebene derart erhalten ist, um mit einer internen Zunge (25), die am freien Ende des Hakens (24) vorgesehen ist, eine Aufnahme (26) zu bilden, die geeignet ist, das Schnürband oder Kabel (15) von der Seite aufzunehmen und darin zu halten nach der elastischen Deformation des Hakens (24) für den Durchgang des Schnürbands oder Kabels.

11. Schuh nach Anspruch 10, dadurch gekennzeichnet, daß der Boden (27) des Durchgangs (1 bis 8), der durch einen Verbindungsbereich des Hakens (24) mit der Basis (22) gebildet wird, von einem Abschnitt ist, dessen Teil, der nach innen gewendet ist, abgerundet ist, um die Funktion einer Rolle des Durchgangs eines Kabels (15) zu bilden.
